# DEMANDE DE BREVET EUROPEEN

(11) **EP 0 077 867 A1**
(43) Date de publication de la demande: **04.05.1983**
(21) Numéro de dépôt: 81830204.4
(22) Date de dépôt: 23.10.1981
(51) Int. Cl.: A24F 15/18

(54) **Boîte à cigarettes munie d'un compartiment cendrier pour les mégots**

(71) Demandeur: Neuwahl, Nicolaas, I-50012 Bagno a Ripoli (FI) (IT)
(72) Inventeur: Neuwahl, Nicolaas, I-50012 Bagno a Ripoli (FI) (IT)
(74) Mandataire: Martini, Lazzaro

(57) **Abrégé**

Un corps en forme de boite (1) en une seule pièce, comprenant un premier compartiment (11) pour les cigarettes (12) ou les cigares au détail ou pour un paquet pré-confectionné de cigarettes ou cigares et un deuxième compartiment (21), situé audessous ou latéralement ou à l'intérieur du premier compartiment, cendrier pour les mégots (23) des cigarettes consumées; ledit deuxième compartiment etant muni d'un court tube (22) dont une des extrémités est fixée à une paroi (10) et entièrement en saillie à l'intérieur du compartiment (21) et par lequel les mégots, même allumés, son évacués dans le dit compartiment, un par un, après avoir été retenus jusqu'à leur extinction spontanée.

## Description

Cette invention concerne un porte-cigarettes mu nu d'un compartiment cendrier pour les mégots. On comnait le problème relatif au mode et au lieu d'écoulement des mégots, éteints ou allumés, des cigarettes ou des cigares consumés. Le problème revêt en outre importance particulièrement grave pour les personnes fumant à l'extérieur comme par ex dans des parcs, des bois, sur les plages ou dans des lieux publics similaires ou lieux ouverts au public de même qu'il présent des aspects non moins importants au regard de la propreté et de la sécurité et plus en général, de l'écologie.

Cette invention a pour but de fournir aux fumeurs un accessoire dont l'emploi permet d'éliminer, à l'origine, toutes les conséquences inhérentes aux déchets des cigarettes consumées: il est entendu que par la suite le mot cigarette englobera aussi le terme cigare.

Hous avons obtenu ce résultat conformément à l'invention en adoptant l'idée d'utiliser un porte-cigarettes muni d'un compartiment fermé, et donc ne permettant pas la combustion, dans lequel les mégots des cigarettes consumées sont évacués par un tube court où ils y sont intro- duits, un par un, même allumés, et où ils y restent obligatoirement jusqu'à leur extinction spontannée et de toute façon jusqu'à l'introduc tion du mégot successif.

Les avantages de cette invention consistent dansvle fait que: le porte-cigarettes comprend un compartiment pour les cigarettes au détail ou pour un paquet pré-confectionné; le compartiment pour les mégots permet de recueillir le mégot d'au moins toutes les cigarettes du dit paquet; les mégots peuvent être évacuéd, même allumés, sans aucun danger pour l'utilisateur; il est utilisable ou mis dans une poche ou accroché au cou; il est réalisé en différentes versions, à jeter ou permenente; il est de fabrication simple et de coût réduit.

Ces avantages et ceux ultérieurs de même que les caractéristiques de cette invention seront mieux et plus amplement compris par chaque technicien de la branche grâce à la description qui suit et à l'aide des dessins en annexe, donnés à titre d'exemple pratique de l'invention, mais ne devant pas être considérés dans un sens restreint; et où, la Figure 1 représent la vue d'ensemble axonométrique d'un porte-cigarettes muni d'un cendrier pour les mégots conforme à l'invention, en version à jeter; la Figure 2 représente la vue d'ensemble axdnométrique d'un porte-cigarettes équivalent, en version permanente. Réduit à sa structure essentielle et se réfénant à la Figure 1 des dessins annexés, un porte-cigarettes muni d'un cendrier pour les mégots, con forme à l'invention, en version à jeter est for mé de: un corps en forme de boîte (1) en une seule pièce, de carton ou similaire du type uti lisé pour les paquets de cigarettes comprenant un premier compartiment (11) destiné à contenir plusieurs cigarettes,(12) au détail, par ex. vingt, d'où on peut les retirer en soulevant le couvercle (13), et un deuxième compartiment (2₁) situé au-dessous du premier compartiment (₁1) complètement fermé à l'exception de la partie coincidant avec un court tube (22) cylindrique, fixé transversalement à une paroi (10) et entiè rement en saillie à l'intérieur du compartiment (21) de lumière environ égale au diamètre des cigarettes (12) et de longuer égale ou légèrement supérieure à celle d'un mégot (23) normal de cigarettes.

Une fois que le mégot (23) a été introduit à fond dans le dit tube (22), avec le bout allumé tourné vers l'intérieure du compartiment (2₁), celui-ci, après un très court laps de temps, s'éteint spontanément, étouffé par le manque d'oxygène; le mégot introduit successivament dans le tube (22) pousse en avant le mégot situé dans le tube entraînant sa chute dans le compartiment (21) où il y reste sans possibilité de sortie ou de combustion ultérieure étant donné le manque d'air.

Il est évident que le compartiment (21) servant à recueillir les mégots, au lieu d'être situé au-dessous du compartiment (11), peut être placé différement, par ex. latéralement, de façon à être caché ou non par le couvercle (13).

Se référant à la Fig. 2 des dessins en annexe un porte-cigarettes muni d'un cendrier pour les mégots conformément à l'invention, en version permanente, comprends un fermoir formé par un fond duquel pointent quatre cornières (3) pour maintenir un paquet (4) normal de cigarettes pré-confectionné, et en dessous un compartiment (3₁) cendrier pour mégots avec tube (32) absolument égal à celui (21-22) du porte-cigarettes de la Fig. 1 par rapport auquel il est en plus muni de moyens connus servant à vider le compar timent afin de permettre snn utilisation ultérieure.

Ce porte-cigarettes pourra, avec profit, être doté d'un briquet (5) et d'un collier (6) de façon à être aussi utilisé par des fumeurs aans vêtements ou avec des habits sans poches.

## Revendications

1) Un porte-cigarettes caractérisé par le fait qu'il comprend un compartiment pour les cigarettes et un compartiment cendrier pour mégots en forme de boîte, fermé et muni, à l'intérieur, d'un court tube, ouvert aux deux extrémités et dont une de ces extrémités est fixée dans une paroi du compartiment.

2) Un porte-cigarettes muni d'un compartiment cendrier pour mégots conformément à la revendication 1) caractérisé par le fait que le dit tbbe a une lumière de diamètre environ égal à celui des cigarettes.

3) Un porte-cigaretèes muni d'un cendrier pour mégots conformément à la revendication 1) caractérisé par le fait que le dit tube a une longueur inférieure à celle du compartiment pour les mégots.

4) Un porte-cigarettes muni d'nn cendrier pour mégots conformément à la revendication 1) caractérisé par le fait que le dit compartiment pour les cigarettes fait corps unique avec le compartiment pour les mégots, ce dernier étant ou au-dessous ou letéral ou intérieur au coppar timent pour les cigarettes.

5) Un porte-cigarettes muni d'un cendrier pour mégots conformémént à la revendication ₁) caractérisé par le fait qu'il comprend un fermoir pour maintenir un paquet de cigarettes pré-confectionné, ce fermoir étant formé par un fond et plusieurs cornières sortant perpendiculairement du dit fond.

6) Un porte-cigarettes muni d'un cendrier pour mégots conformément à la revendication ₁) caractérisé par le fait qu'il comprend des moyens de suspension à collier, des moyens pour retenir un briquet ainsi que des mpyens pour vider le compartiment servant à recueillir les mégots.
